# EUROPÄISCHE PATENTSCHRIFT

(11) **EP 2 187 782 B1**
(45) Veröffentlichungstag und Bekanntmachung des Hinweises auf die Patenterteilung: **19.10.2011**
(21) Anmeldenummer: 08801543.3
(22) Anmeldetag: 08.08.2008
(51) Int. Cl.: A47C 7/46, A47C 1/032, A47C 7/38

(54) **RÜCKENLEHNE INSBESONDERE EINES BÜROSTUHLS**
BACK REST, ESPECIALLY FOR AN OFFICE CHAIR
DOSSIER, EN PARTICULIER DE CHAISE DE BUREAU

(30) Priorität: 15.09.2007 DE 102007044130
(43) Veröffentlichungstag der Anmeldung: 26.05.2010
(73) Patentinhaber: König + Neurath AG, 61184 Karben (DE)
(72) Erfinder: POTRYKUS, Martin, 96049 Bamberg (DE); SANDER, Armin, 90763 Fürth (DE)
(74) Vertreter: FDST Patentanwälte
(86) Internationale Anmeldenummer: PCT/EP2008/006559
(87) Internationale Veröffentlichungsnummer: WO 2009/033535

(56) Entgegenhaltungen:
- EP-A- 0 017 253
- EP-A- 0 815 778
- DE-U1-202005 019 654
- GB-A- 2 085 719
- US-A1- 2005 275 263
- US-A1- 2006 202 534
- US-B1- 6 439 661

## Beschreibung

Die Erfindung bezieht sich auf eine Rückenlehne, insbesondere eines Bürostuhls, gemäß dem Oberbegriff des Anspruchs 1. Ein Bürostuhl mit einer derartigen Rückenlehne ist z. B. aus der EP 0 815 778 A1 und insbesondere aus der GB2 085 719 A bekannt.

Insbesondere im Bürobereich werden häufig Stühle mit hohem Sitzkomfort eingesetzt. Diese ermöglichen hierzu in der Ausgangs- oder Ruheposition aufgrund der praktisch senkrechten Stellung der Rückenlehne ein zuverlässiges Abstützen des Rückens einer Benutzerperson. Die Form der lehnenvorderseitigen Außenkontur der Rückenlehne kann hierbei mehr oder weniger an die typische S-Form einer Wirbelsäule angepasst sein. Auch kann alternativ oder zusätzlich im Lordosenbereich des Rückens der Benutzerperson eine Lordosenstütze vorgesehen sein.

Aus der DE 20 004 948 A1 ist eine Rückenlehne mit einer einstellbaren Lordosenstütze bekannt, zu deren Einstellung ein manuell betätigbarer Mechanismus vorgesehen ist. Insbesondere in Verbindung mit einer so genannten Synchronmechanik zur synchron verstellbaren Neigung von Rückenlehne und Sitz ist der mechanische Aufwand nicht unerheblich.

Der Erfindung liegt daher die Aufgabe zugrunde, eine Rückenlehne, vorzugsweise für einen Stuhl, insbesondere für einen Bürostuhl, anzugeben, die bei gleichzeitig hohem Komfort und geringem Aufwand eine besonders wirksame Lordosenstütze aufweist.

Diese Aufgabe wird erfindungsgemäß gelöst durch die Merkmale des Anspruchs 1. Vorteilhafte Ausgestaltungen und Weiterbildungen sind Gegenstand der Unteransprüche.

So ist die Rückenlehne zunächst aus zwei übereinander angeordneten Lehnenbereichen gebildet, die an einem Lehnenträger gehalten sind. Die beiden Lehnenbereiche sind im Lordosenbereich des Rückens einer Benutzerperson gelenkartig verformbar miteinander verbunden. Die beiden Lehnenbereiche sind dabei zweckmäßigerweise jeweils durch starre, im Wesentlichen verformungssteife Lehnenpolster gebildet. Hierbei sind geeigneterweise die beiden Lehnenbereiche unter Ausbildung einer S-förmigen Stütz- oder Außenkontur lehnenvorderseitig lückenlos und lehnenrückseitig zueinander beabstandeter angeordnet. Die lehnen- oder polsterrückseitige Freilassung oder Lückenkontur ermöglicht in einfacher und optisch praktisch unsichtbarer Weise die gewünschte Verformbarkeit zwischen den beiden Lehnenbereichen bei gleichzeitiger Verformungssteifigkeit der beiden Lehnenbereiche.

Diese Lehnenbereiche sind an dem Lehnenträger unter Ausbildung einer Viergelenkkette gelenkig gehalten. Die Gelenkpunkte oder -achsen sind dabei zweckmäßigerweise derart positioniert, dass zwei in Lehnenlängsrichtung vorzugsweise gegeneinander versetzt vertikal übereinander vorgesehene Gelenke im unteren, sitznahen Bereich der Lehnenvorderseite vorgesehen sind, während die beiden weiteren, ebenfalls in Lehnenlängsrichtung vertikal versetzt übereinander positionierten Gelenke lehnenrückseitig am Lehnenträger realisiert sind.

An den (unteren) Stützlenker des Lehnenträgers ist eine Kopfstütze angebracht. Diese umfasst ein Stütz- oder Traggestell, insbesondere mit zwei Stützschenkeln, die zweckmäßigerweise miteinander einen stumpfen Winkel einschließen. Am (oberen) Freiende des Traggestells ist dann ein Kopfstützenhaupt, insbesondere ein Kopfstützenpolster, angebracht.

Die abgewinkelte Form des Traggestells ist dabei vorzugsweise derart gewählt, dass die Kopfstütze bzw. das Kopfstützenhaupt in einer Lehnenausgangsposition mit maximal ausgewölbter Lordosenstütze in Vertikalrichtung mit dem oberen Lehnenbereich fluchtet und in einer Lehnenneigeposition den oberen Lehnenbereich lehnenvorderseitig überragt.

Aufgrund der starren Verbindung dieses Traggestells mit dem (unteren) Stützlenker des Lehnenträgers bleibt auch bei einer Neigung der Rückenlehne bzw. der beiden Lehnenbereiche die Relativposition der Kopfstütze bzw. des Kopfstützenpolsters gegenüber dem (unteren) Stützlenker stets gleich. Demgegenüber bewegt sich der obere, an den unteren Lehnenlenker angelenkte Stützlenker in Richtung auf das Traggestell mit der Kopfstütze zu. In der Ausgangsposition bei aufrechter Sitzposition bildet somit die Lehnenkontur inkl. der Kopfstütze die S-Form der Wirbelsäule einer Bedienperson ab.

Bei einer Neigung des Rückens der Bedienperson nach hinten wird somit der Kopf stets in einer Position unterstützt, in der ein Blick nach vorne weiterhin ermöglicht ist. Somit bleibt die Position der Kopfstütze und des entsprechenden Traggestells relativ zum unteren Stützlenker des Lehnenträgers stets gleich, während durch das Andrücken der Lehnenbereiche bzw. der Lehnenpolster in Richtung auf den Lehnenträger zu beim Neigen der Rückenlehne der Abstand des oberen Lehnenbereiches zur Kopfstütze zunehmend größer wird mit der Folge, dass sich der Schulterbereich der Bedienperson im Vergleich zum Kopf stärker nach hinten neigt.

Ein erstes Gelenk der nach Art einer Viergelenkkette wirksamen Gelenkverbindung ist zweckmäßigerweise zwischen dem oberen Lehnenbereich und dem unteren Lehnenbereich und dort wiederum im Bereich der Lordosenstütze gebildet. Ein zweites Gelenk ist zweckmäßigerweise zwischen dem unteren Lehnenbereich und dem (unteren) Stützlenker des Lehnenträgers ausgebildet. Über diese Gelenkverbindung sind die im Lordosenbereich miteinander verbundenen Lehnenbereiche oder Lehnenpolster lehnenunterseitig am Lehnenträger gehalten.

Ein drittes Gelenk dieser Viergelenkkette oder Gelenkverbindung ist zwischen dem (unteren) Stützlenker und einem an diesem gelenkig gehaltenen (oberen) Lehnenlenker des Lehnenträgers gebildet. Das vierte Gelenk der Viergelenkkette ist dann zweckmäßigerweise zwischen dem oberen Lehnenbereich und dem (oberen) Lehnenlenker des Lehnenträgers gebildet. Über dieses obere Gelenk sind die beiden Lehnenbereiche bzw. Lehnenpolster lehnenoberseitig am Lehnenträger gelenkig fixiert, insbesondere am Lehnenträger quasi aufgehängt.

Das Funktionsprinzip der Viergelenkkette ist somit realisiert, indem zwischen dem gelenkigen Lehnenträger einerseits und der flexiblen Verbindung zwischen den beiden Lehnenbereichen andererseits die die vier Gelenke miteinander verbindenden Glieder selbst jeweils starr sind. Der somit zwischen den beiden Lehnenbereichen gebildete flexible Bereich befindet sich auf der Höhe etwa der Lordose der Bedienperson und bildet dort die flexible Lordosenstütze.

Infolge einer Beaufschlagung der Rückenlehne im Übergangsbereich zwischen den beiden Lehnenbereichen durch die Bedienperson nimmt der Wölbungsgrad der flexiblen Lordosenstütze, deren zum Rücken der Bedienperson hin gerichtete Auswölbung bei aufrechter Sitzposition maximal ist, in Abhängigkeit vom auf die Rückenlehne ausgeübten Druck (Anpresskraft) kontinuierlich ab, so dass die Lordosenstütze zunehmend abflacht. Aufgrund der Viergelenkverbindung erfolgt hierbei die Wölbungsabnahme praktisch unabhängig davon, an welcher Stelle die Kraft- oder Druckbeaufschlagung entlang der Rückenlehne erfolgt. Grund hierfür ist, dass sich bei einer solchen Druck-oder Kraftausübung auf die Rückenlehne entlang der beiden Lehnenbereiche der obere Lehnenlenker des Lehnenträgers quasi streckt und somit der obere, vergleichsweise lange Lehnenbereich am oberen Lehnenende vertikal nach oben gezogen wird. Mit anderen Worten: Infolge einer Kraftbeaufschlagung der Rückenlehne verschwenkt - über die Viergelenkkette zwangsgeführt - der vergleichsweise kurze obere Lehnenlenker des Lehnenträgers um das dritte Gelenk der Viergelenkkette nach hinten mit der Folge, dass sich die Lordosenstütze - und somit das dort befindliche erste Gelenk - ebenfalls nach hinten auf den Lehnenträger zu bewegt. Hierzu verschwenkt über die Viergelenkkette zwangsgeführt der untere, vergleichsweise kurze Lehnenbereich um das (untere) zweite Gelenk nach hinten.

In vorteilhafter Ausgestaltung ist die nach Art einer Viergelenkkette wirksame Gelenkverbindung an einer geeigneten Stelle federunterstützt. Ein hierzu geeignetes Federelement kann an den Gelenken der Gelenkverbindung oder auch im Bereich der Lordosenstütze der zweiteiligen Lehne vorgesehen sein. Die Federkraft des Federelementes wirkt dabei in Richtung der Lordose der Bedienperson, wobei bei einer Neigung der Rückenlehne diese Federkraft überwunden werden muss und somit die Rückenlehne automatisch eine zunehmende Gegenkraft gegen den Rücken der Bedienperson ausübt. Demgegenüber wird beim senkrechten Sitzen der Bedienperson kein oder nur wenig Druck auf die Rückenlehne, insbesondere im Lordosenbereich, ausgeübt.

Ein entsprechendes Federelement kann in Form einer Schenkelfeder, insbesondere am dritten Gelenk, vorgesehen sein. Alternativ kann eine Zugfeder lehnenrückseitig zwischen den beiden Lehnenbereichen oder Lehnenpolstern vorgesehen sein. Besonders vorteilhaft ist jedoch eine Blattfeder im Bereich der Lordosenstütze auf der dem Rücken der Bedienperson zugewandten Seite (Lehnenvorderseite) des Lehnenpolsters, da an dieser Stelle in besonders einfacher Art und Weise das Federelement bzw. die Blattfeder vollständig und somit unsichtbar umpolstert werden kann.

Da die beiden unter Ausbildung der flexiblen Lordosenstütze miteinander verbundenen Lehnenbereiche oder -polster vorteilhafterweise verformungssteif und somit starr sind, bewegen sich bei einer Belastung oder Kraftbeaufschlagung der Rückenlehne, insbesondere auch bei einer Neigung der Rückenlehne in einer alternativen Ausführungsform mit einer Synchronmechanik zwischen der Rückenlehne und der Sitzfläche eines Stuhls, zwar die beiden Lehnenbereiche relativ zueinander, bleiben selbst jedoch unverformt. Diese starre Ausbildung der beiden Lehnenbereiche gewährleistet auch das zuverlässige Funktionsprinzip der Viergelenkkette, bei der die vier einzelnen, gelenkig miteinander verbundenen Glieder zur Gewährleistung dieses Funktionsprinzips starr sind. Diese Ausgestaltung bewirkt demnach, dass beim Zurücklehnen einer Bedienperson gegen die Rückenlehne und auch bei deren zusätzlicher Neigung in der Ausführungsform mit einer Synchronmechanik die durch die Viergelenkkette aufgespannte Fläche mit zunehmender Anpresskraft gegen die Lehnenbereich zunehmend kleiner wird.

Die mit der Erfindung erzielten Vorteile bestehen insbesondere darin, dass infolge einer flexiblen, gelenkartigen Ausgestaltung des Zwischenbereiches zwischen zwei übereinander angeordneten Lehnenbereichen einer Rückenlehne und der Ausgestaltung der Befestigung oder Aufhängung dieser Lehnenbereiche an einem zweiteiligen, gelenkigen Lehnenträger auf besonders einfache sowie zuverlässige Art und Weise in einer aufrechten Sitzposition eine ausreichende Unterstützung im Lordosenbereich einer Bedienperson gewährleistet ist. Gleichzeitig bietet diese Rückenlehnenkonstruktion in der Funktionsweise einer Viergelenkkette mit zunehmender Neigung in eine zurückgelehnte Sitzposition der Bedienperson eine abnehmende Lordosenunterstützung. Diese Wirksamkeit und dieses Funktionsprinzip entspricht dem natürlichen Verhalten und Komfortwunsch einer Bedienperson, indem diese zwar in der aufrechten Sitzposition eine Unterstützung von der Rückenlehne im Lordosenbereich wünscht, eine solche Unter-stützung in einer zurückgeneigten sitzposition - in Extrem-fall in einer liegenden Position. -jedoch nicht benötigt bzw. wünscht. Dieses Komfortverhalten bzw. dieser Komfortwunsch ist dadurch begründet, dass in der aufrechten Sitzposition eine vertikale Belastung auf der Wirbelsäule liegt, während eine solche Belastung mit zunehmender Neigung der Wirbelsäule in die horizontale Position abnimmt. So ist es mit zunehmender Neigung in die horizontale Lageposition komfortabler, wenn auch die Unterstützung im Lordosenbereich entsprechend abnimmt.

Diesem Komfortwunsch wird auf einfache Art und Weise die erfindungsgemäße Rückenlehne gerecht, indem die flexible Lordosenstütze in der aufrechten Sitzposition eine ausreichende Unterstützung im Lordosenbereich einer Bedienperson gewährleistet, mit zunehmender Neigung in eine zurückgelehnte Sitzposition jedoch automatisch eine abnehmende Lordosenunterstützung bietet.

Darüber hinaus bietet die Verkettung der miteinander gelenkig verbundenen Elemente der Rückenlehne, nämlich der beiden Lehnenbereiche sowie der beiden Lenker des Lehnenträgers gegenüber einem einfachen flexibel ausgebildeten Lordosenstützbereich den Vorteil, dass unabhängig davon, an welcher Stelle auf die Rückenlehne ein entsprechender Druck ausgeübt wird, sich die Elemente der über die Viergelenkkette miteinander verbundenen Lehnenteile stets in dieselbe Position bewegen.

Nachfolgend werden Ausführungsbeispiele der Erfindung anhand einer Zeichnung näher erläutert. Darin zeigen:
- Fig. 1: schematisch in einer Seitendarstellung den Lehnen-Sitz-Bereich eines Stuhls mit einer eine flexible Lordosenstütze aufweisenden Rückenlehne mit zeichnerisch hervorgehobener Viergelenkkette in der Ausgangsposition,
- Fig. 2: in einer Darstellung gemäß Fig. 1 die Rückenlehne in einer kraft- bzw. druckbeaufschlagten Position mit abgeflachter Lordosenstütze,
- Fig. 3: die Rückenlehne gemäß Fig. 1 mit Kopfstütze,
- Fig. 4: die Rückenlehne gemäß Fig. 3 in einer Position der Rückenlehne gemäß Fig. 2,
- Fig. 5: die Ausgestaltung der Rückenlehne gemäß Fig. 3 in Verbindung mit einer Synchronmechanik zwischen der Sitzfläche und der Rückenlehne in Ausgangsposition, und
- Fig. 6: die Ausführungsform nach Fig. 5 bei synchron geneigter Rückenlehne und Sitzfläche.

Einander entsprechende Teile sind in allen Figuren mit den gleichen Bezugszeichen versehen.

Der als Bürostuhl ausgebildete Stuhl 1 gemäß den Fig. 1 bis 6 umfasst einen mit einem in den Fig. 5 und 6 angedeuteten Standfuß verbundenen Lehnenträger 2, an dem eine zweiteilige Lehne 3 mit einem oberen Lehnenbereich 3a und einem unteren Lehnenbereich 3b gelenkig gehalten ist. Der Lehnenträger 2 umfasst einen unteren Stützlenker 20 und einen mit diesem gelenkig verbundenen oberen Lehnenlenker 21. Der gegenüber dem vergleichsweise langen, in z-Richtung etwa vertikal verlaufenden L-Schenkel 20a abgewinkelte, in z-Richtung horizontal verlaufende vergleichsweise kurze L-Schenkel 20b trägt eine Sitzfläche 4.

Der obere Lehnenbereich 3a der nachfolgend auch als Lehnenpolster bezeichneten Lehne 3 ist mit dem vergleichsweise kurzen unteren Lehnenbereich 3b unter Ausbildung einer Lordosenstütze 5 derart verbunden, dass bei Einwirkung einer Anpresskraft F in Richtung des in Fig. 2 dargestellten Pfeils die in x-Richtung orientierte Auswölbung 6 der Lordosenstütze von dem in Fig. 1 dargestellten maximalen Wölbungsgrad in den in Fig. 2 dargestellten Wölbungsgrad abflachbar ist.

Diese flexible Verbindung zwischen dem vergleichsweise langen, oberen Lehnenbereich 3a und dem vergleichsweise kurzen, unteren Lehnenbereich 3b ist bei dem Ausführungsbeispiel hergestellt durch eine lehnenrückseitige Aussparung oder Ausnehmung 7 innerhalb des ansonsten formstabilen oder verformungssteifen - und somit starren - Lehnenpolsters 3. Wesentlich hierbei ist, dass sowohl der obere Lehnenbereich 3a als auch der untere Lehnenbereich 3b entsprechend verformungssteif bzw. starr ist, während der Zwischenbereich, in dem sich die Lordosenstütze 5 befindet, flexibel und insbesondere gelenkig verformbar ist. Diese Flexibilität oder Verformbarkeit wiederum ist derart, dass praktisch in diesem Bereich der Lordosenstütze 5 zwischen dem ansonsten starren oberen Lehnenbereich und dem ebenfalls starren unteren Lehnenbereich 3b quasi ein (erstes) Gelenk 8a einer nach Art einer Viergelenkkette wirksamen Gelenkverbindung 8 gebildet ist.

Ebenso wie das erste Gelenk 8a befindet sich auch ein zweites Gelenk 8b auf der Lehnenvorderseite und dort in (-)x-Richtung versetzt und in z-Richtung unterhalb des ersten Gelenkes 8a. Die beiden weiteren Gelenke 8c und 8d der Viergelenkkette 8 befinden sich lehnenrückseitig beidendseitig des oberen Lehnenlenkers 21. Konkret befindet sich das die gelenkige Verbindung zwischen dem Stützlenker 20 und dem Lehnenlenker 21 bildende dritte Gelenk 8c in z-Richtung oberhalb des ersten Gelenkes 8a und in (-)x-Richtung zum zweiten Gelenk 8b versetzt.

Das vierte Gelenk 8d bildet eine gelenkige Verbindung zwischen dem oberen Lehnenlenker 21 des Lehnenträgers 20 und der Oberseite des oberen Lehnenbereichs 3a. Dieses vierte Gelenk 8d ist in z-Richtung oberhalb des dritten Gelenkes 8c und in z-Richtung zwischen dem zweiten Gelenk 8b und dem dritten Gelenk 8c positioniert. Die zur Bildung der Viergelenkkette 8 zugehörigen starren Kettenglieder sind durch die virtuellen Verbindungslinien zwischen den vier Gelenken 8a bis 8d veranschaulicht. Die Realisierung dieser starren Gelenkverbindungen ist durch die starren Lenker 20,21 des Lehnenträgers 20 einerseits und durch die starren Lehnenbereiche 3a und 3b andererseits gewährleistet.

Wie aus den Darstellungen der Fig. 1 und 2 ersichtlich ist, bewirkt eine vom Rücken einer Bedienperson ausgeübte Anpresskraft F in Pfeilrichtung ((-)x-Richtung) ein Verschwenken des oberen Lehnenlenkers 21 um das dritte Gelenk 8c mit der Folge, dass der obere Lehnenbereich 3a quasi in z-Richtung vertikal nach oben gezogen wird. Gleichzeitig erfolgt ein Verschwenken des unteren Lehnenbereichs 3b um das zweite Gelenk 8b wiederum in (-)x-Richtung mit der Folge, dass sich das erste Gelenk 8a ebenfalls in (-)x-Richtung auf den in den Darstellungen gemäß den Fig. 1 bis 4 ortsfesten unteren Stützlenker 20 zu bewegt. Demzufolge nimmt der Wölbungsgrad der Auswölbung 6 der Lordosenstütze 5 von der maximalen Auswölbung 6 gemäß Fig. 1 in die minimale Auswölbung 6 gemäß Fig. 2 ab. Hierbei wird die durch die Viergelenkkette 8 aufgespannte Fläche zunehmend kleiner, wie durch einen Vergleich zwischen den Darstellungen der Fig. 1 und 2 ersichtlich ist.

Die für eine reversible Veränderung der Auswölbung 6 der Lordosenstütze 5 erforderliche Rückstellkraft wird durch ein Federelement erzeugt, das prinzipiell an verschiedenen Stellen oder Positionen der Viergelenkkette 8 angeordnet sein kann. So zeigt Fig. 3 alternative Positionen und Ausgestaltungen des Federelementes in Form einer Blattfeder 9, einer Zugfeder 10 und/oder einer Schenkelfeder 11. Bei Verwendung der Blattfeder 9 ist diese zweckmäßigerweise im Bereich der Lordosenstütze 5 und dort im Bereich des ersten Gelenkes 8a der Viergelenkkette 8 vorgesehen. Eine Schenkelfeder 11 wird zweckmäßigerweise eingesetzt im Bereich des dritten Gelenkes 8c. Zusätzlich oder alternativ ist bei Verwendung der Zugfeder 10 diese lehnenrückseitig zwischen den beiden Lehnenbereichen 3a und 3b in der quer zur xz-Ebene verlaufenden Ausnehmung 7 vorgesehen und dort einerseits mit dem oberen Lehnenbereich 3a und andererseits mit dem unteren Lehnenbereich 3b verbunden.

Die ansonsten mit den Ausführungsformen nach den Fig. 1 und 2 gleiche Ausführungsform nach den Fig. 3 und 4 weist zusätzlich eine Kopfstütze 12 auf. Diese besteht im Wesentlichen aus einem wiederum etwa L-förmig abgewinkelten Stütz- oder Traggestell 13 und einem beispielsweise kissenartigen Kopfstützenhaupt 14. Die Kopfstütze 12 ist über den dem Kopfstützenhaupt 14 abgewandten L-Schenkel 13a des Traggestells 13 am unteren Stützlenker 20 des Lehnenträgers 2 gehalten. Der zwischen diesem L-Schenkel 13a und dem das Kopfstützenhaupt 14 tragenden L-Schenkel 13b des Traggestells 13 eingenommene, insbesondere stumpfe Winkel ist derart bemessen, dass die eigentliche Kopfstütze, d.h. das Kopfstützenhaupt 14 in einer Lehnenausgangsposition mit maximal ausgewölbter Lordosenstütze 5 in Vertikal- oder z-Richtung mit dem oberen Lehnenbereich 3a fluchtet, wie dies aus Fig. 3 ersichtlich ist. Demgegenüber überragt das Kopfstützenhaupt 14 in der in Fig. 4 dargestellten Lehnenneigeposition den oberen Lehnenbereich 3a in x-Richtung.

Die Fig. 5 und 6 zeigen eine Ausführungsform der in der Funktionsweise der Viergelenkkette 8 realisierten Rückenlehne des Stuhls 1 mit einer Synchronmechanik 15 zwischen den beiden Lehnenbereichen 3a,3b und der Sitzfläche 4. Die Synchronmechanik 15 umfasst im Wesentlichen zwei Sitzlenker 16,17, die an dem lediglich schematisch angedeuteten Sitzträger 18 angelenkt sind. Hierzu ist der vordere Sitzlenker 16 über Gelenkverbindungen 16a und 16b mit der Sitzfläche 4 einerseits bzw. mit dem Sitzträger 18 andererseits gelenkig verbunden. Analog ist der hintere Sitzlenker 17 über Gelenkverbindungen 17a und 17b mit der Sitzfläche 4 einerseits bzw. dem Sitzträger 19 andererseits gelenkig verbunden.

Wie in Fig. 6 veranschaulicht, bewirkt die Synchronmechanik 15 eine synchrone Neigungsbewegung sowohl der Rückenlehne als auch der Sitzfläche 4 nach hinten und unten. Die Verhältnisse bezogen auf die Rückenlehne selbst hinsichtlich der Relativbewegung zwischen den beiden Lehnenbereichen 3a und 3b sowie dem zweiteiligen Lehnenträger 2 entspricht dem Bewegungsverhalten der Rückenlehne gemäß den Fig. 1 bis 4 mit einer kontinuierlichen Abnahme des Wölbungsgrades der Auswölbung 6 der Lordosenstütze 5 mit zunehmender Anpresskraft F oder Druckbeaufschlagung mit dem Unterschied, dass sich gleichzeitig auch der Lehnenträger 2 nach hinten und nach unten neigt.

### Bezugszeichenliste

- 1: Büro-/Stuhl
- 2: Lehnenträger
- 3: Lehne/Lehnenpolster
- 3a: oberer Lehnenbereich
- 3b: unterer Lehnenbereich
- 4: Sitzfläche
- 5: Lordosenstütze
- 6: Auswölbung
- 7: Aussparung/-nehmung
- 8: Viergelenkkette/ Gelenkverbindung
- 8a: erstes Gelenk
- 8b: zweites Gelenk
- 8c: drittes Gelenk
- 8d: viertes Gelenk
- 9: Blattfeder
- 10: Zugfeder
- 11: Schenkelfeder
- 12: Kopfstütze
- 13: Trag-/Stützgestell
- 13a,b: L-Schenkel
- 14: Kopfstützenhaupt/-poister
- 15: Synchronmechanik
- 16: Sitzlenker
- 16a,b: Gelenk/-verbindung
- 17: Sitzlenker
- 17a,b: Gelenk/-verbindung
- 18: Sitzträger
- 20: Stützlenker
- 20a,b: L-Schenkel
- 21: Lehnenlenker
- F: Anpresskraft

## Patentansprüche

1. Rückenlehne mit zwei Lehnenbereichen (3a,3b), die unter Ausbildung einer Gelenkverbindung (8) nach Art einer Viergelenkkette an einem zweiteiligen Lehnenträger (2) mit einem unteren Stützlenker (20) und mit einem oberen Lehnenlenker (21) derart angelenkt sind, dass zwischen den Lehnenbereichen (3a,3b) eine flexible Lordosenstütze (5) gebildet ist,
**gekennzeichnet durch**
eine Kopfstütze (12) mit einem am Stützlenker (20) des Lehnenträgers (2) gehaltenen Traggestell (13), wobei das Traggestell (13) derart abgewinkelt ist, dass die Kopfstütze (12,14) in einer Lehnenausgangsposition mit maximal ausgewölbter Lordosenstütze (5) in Vertikalrichtung (z) mit dem oberen Lehnenbereich (3a) fluchtet und in einer Lehnenneigeposition den oberen Lehnenbereich (3a) lehnenvorderseitig überragt.

2. Rückenlehne nach Anspruch 1,
**dadurch gekennzeichnet,**
**dass** ein erstes Gelenk (8a) der Gelenkverbindung (8), insbesondere lehnenvorderseitig, zwischen dem oberen Lehnenbereich (3a) und dem unteren Lehnenbereich (3b) gebildet ist.

3. Rückenlehne nach Anspruch 1 oder 2,
**dadurch gekennzeichnet,**
**dass** ein zweites Gelenk (8b) der Gelenkverbindung (8), insbesondere lehnenvorderseitilg, zwischen dem unteren Lehnenbereich (3b) und dem Stützlenker (20) des Lehnenträgers (2) gebildet ist.

4. Rückenlehne nach einem der Ansprüche 1 bis 3,
**dadurch gekennzeichnet,**
**dass** ein drittes Gelenk (8c) der Gelenkverbindung (8), insbesondere lehnenrülckseitig, zwischen dem Stützlenker (20) und dem Lehnenlenker (21) des Lehnenträgers (2) gebildet ist.

5. Rückenlehne nach einem der Ansprüche 1 bis 4,
**dadurch gekennzeichnet,**
**dass** ein viertes Gelenk (8d) der Gelenkverbindung (8), insbesondere lehnenrückseitig, zwischen dem oberen Lehnenbereich (3a) und dem Lehnenlenker (21) des Lehnenträgers (2) gebildet ist.

6. Rückenlehne nach einem der Ansprüche 1 bis 5,
**dadurch gekennzeichnet,**
**dass** die beiden Lehnenbereiche (3a,3b) durch zumindest annähernd verformungssteife Lehnenpolster gebildet sind.

7. Rückenlehne nach einem der Ansprüche 1 bis 6,
**dadurch gekennzeichnet,**
**dass** die beiden Lehnenbereiche (3a,3b) unter Ausbildung einer S-förmigen Stützkontur lehenvorderseitig lückenlos und lehenrückseitig zueinander beabstandet übereinander am Lehnenträger (2) gelenkig gehalten sind.

8. Rückenlehne nach einem der Ansprüche 1 bis 7,
**dadurch gekennzeichnet,**
**dass** der Stützlenker (20) des Lehnenträgers (2) etwa L-förmig ist, wobei dessen einer L-Schenkel (20a) mit dem Lehnenträger (21) verbunden ist, wobei dessen anderer L-Schenkel (20b) zur Befestigung einer Sitzfläche (4) ausgebildet ist, und wobei im Bereich zwischen den L-Schenkeln (20a,20b) eines der Gelenke (8b) der Gelenkverbindung (8) vorgesehen ist.

9. Rückenlehne nach einem der Ansprüche 1 bis 8,
**gekennzeichnet durch**
ein Federelement (9,10,11) zur Erzeugung einer in Richtung der Lordose einer Bedienperson gerichteten Rückstellkraft (F).

10. Rückenlehne nach Anspruch 9,
**dadurch gekennzeichnet,**
**dass** das Federelement, insbesondere eine Blattfeder (9) oder Schenkelfeder (11), im Bereich eines der Gelenke (8a bis 8d) der Gelenkverbindung (8), insbesondere im Bereich des ersten oder dritten Gelenkes (8a bzw. 8b), vorgesehen ist.

11. Stuhl (1), insbesondere Bürostuhl, mit einer Rückenlehne (2,3) nach einem der Ansprüche 1 bis 10 sowie mit einer Sitzfläche (4), wobei der Wölbungsgrad der zum Rücken einer Person hin gerichteten Auswölbung (6) der Lordosenstütze (5) bei aufrechter Sitzposition einer Person maximal ist und in Abhängigkeit der von der Person auf die Rückenlehne (3) ausgeübten Anpresskraft (F) abnimmt.

12. Stuhl (1) nach Anspruch 11, mit einer Synchronmechanik (15) zur synchronen Neigungsbewegung der Rückenlehne (2,3) und der Sitzfläche (4) infolge einer Verschwenkung der Rückenlehne (2,3) aus einer vertikalen Ausgangsposition in eine geneigte Position, wobei mit zunehmender Neigungsbewegung der Rückenlehne (2,3) in Folge der von einer Person ausgeübten Anpresskraft (F) der Wölbungsgrad der Auswölbung (6) der Lordosenstütze (5) abnimmt.

## Claims

1. Backrest with two backrest regions (3a, 3b) which are coupled, with the formation of an articulated connection (8) in the manner of a four-bar chain, to a two-part backrest support (2) having a lower supporting link (20) and having an upper backrest link (21) in such a manner that a flexible lordosis support (5) is formed between the backrest regions (3a, 3b), **characterized by** a head restraint (12) with a carrying frame (13) which is held on the supporting link (20) of the backrest support (2), the carrying frame (13) being angled in such a manner that, in a backrest starting position, the head restraint (12, 14) is aligned in the vertical direction (z) with the upper backrest region (3a) with the lordosis support (5) arched to the maximum and, in a backrest inclination position, protrudes above the upper backrest region (3a) on the backrest front side.

2. Backrest according to Claim 1, **characterized in that** a first joint (8a) of the articulated connection (8), in particular on the backrest front side, is formed between the upper backrest region (3a) and the lower backrest region (3b).

3. Backrest according to Claim 1 or 2, **characterized in that** a second joint (8b) of the articulated connection (8), in particular on the backrest front side, is formed between the lower backrest region (3b) and the supporting link (20) of the backrest support (2).

4. Backrest according to one of Claims 1 to 3, **characterized in that** a third joint (8c) of the articulated connection (8), in particular on the backrest rear side, is formed between the supporting link (20) and the backrest link (21) of the backrest support (2).

5. Backrest according to one of Claims 1 to 4, **characterized in that** a fourth joint (8d) of the articulated connection (8), in particular on the backrest rear side, is formed between the upper backrest region (3a) and the backrest link (21) of the backrest support (2).

6. Backrest according to one of Claims 1 to 5, **characterized in that** the two backrest regions (3a, 3b) are formed by an at least approximately deformation-resistant backrest cushion.

7. Backrest according to one of Claims 1 to 6, **characterized in that** the two backrest regions (3a, 3b) are held in an articulated manner one above the other on the backrest support (2) without a gap on the backrest front side and spaced apart from each other on the backrest rear side, with the formation of an S-shaped supporting contour.

8. Backrest according to one of Claims 1 to 7, **characterized in that** the supporting link (20) of the backrest support (2) is approximately L-shaped, one L limb (20a) thereof being connected to the backrest support (21) and the other L limb (20b) thereof being designed for the fastening of a seat surface (4), and one of the joints (8b) of the articulated connection (8) being provided in the region between the L limbs (20a, 20b).

9. Backrest according to one of Claims 1 to 8, **characterized by** a spring element (9, 10, 11) for producing a restoring force (F) directed towards an operator's lordosis.

10. Backrest according to Claim 9, **characterized in that** the spring element, in particular a leaf spring (9) or leg spring (11), is provided in the region of one of the joints (8a to 8d) of the articulated connection (8), in particular in the region of the first or third joint (8a or 8b).

11. Chair (1), in particular office chair, with a backrest (2, 3) according to one of Claims 1 to 10, and with a seat surface (4), wherein the degree of curvature of the arching (6), which is directed towards a person's back, of the lordosis support (5) is at maximum in an upright sitting position of a person and decreases depending on the contact pressure force (F) exerted on the backrest (3) by the person.

12. Chair (1) according to Claim 11, with a synchronizing mechanism (15) for the synchronous inclination movement of the backrest (2, 3) and of the seat surface (4) as a result of pivoting of the backrest (2, 3) from a vertical starting position into an inclined position, wherein, as the inclination movement of the backrest (2, 3) increases as a consequence of the contact pressure force (F) exerted by a person, the degree of curvature of the arching (6) of the lordosis support (5) decreases.

## Revendications

1. Dossier présentant deux sections de dossier (3a, 3b), qui, en formant une liaison articulée (8) à la manière d'une chaîne cinématique à quatre joints d'articulation ou d'un quadrilatère articulé, sont articulées sur un support de dossier (2) en deux parties comprenant un bras oscillant d'appui (20) inférieur et un bras oscillant de dossier (21) supérieur, de façon à ce que soit formé un appui lordosique (5) flexible entre les sections de dossier (3a, 3b),
**caractérisé par** un appui-tête (12) comprenant une structure porteuse (13) maintenue sur le bras oscillant d'appui (20) du support de dossier (2), la structure porteuse (13) étant coudée de manière telle, que l'appui-tête (12, 14), dans une position initiale de dossier avec un appui lordosique (5) bombé au maximum, soit aligné, dans la direction verticale (z), avec la section de dossier supérieure (3a), et dans une position inclinée du dossier, dépasse de la section de dossier supérieure (3a) vers l'avant du dossier.

2. Dossier selon la revendication 1,
**caractérisé en ce qu'**un premier joint d'articulation (8a) de la liaison articulée (8), notamment du côté avant du dossier, est formé entre la section de dossier supérieure (3a) et la section de dossier inférieure (3b).

3. Dossier selon la revendication 1 ou la revendication 2,
**caractérisé en ce qu'**un deuxième joint d'articulation (8b) de la liaison articulée (8), notamment du côté avant du dossier, est formé entre la section de dossier inférieure (3b) et le bras oscillant d'appui (20) du support de dossier (2).

4. Dossier selon l'une des revendications 1 à 3, **caractérisé en ce qu'**un troisième joint d'articulation (8c) de la liaison articulée (8), notamment du côté arrière du dossier, est formé entre le bras oscillant d'appui (20) et le bras oscillant de dossier (21) du support de dossier (2).

5. Dossier selon l'une des revendications 1 à 4, **caractérisé en ce qu'**un quatrième joint d'articulation (8d) de la liaison articulée (8), notamment du côté arrière du dossier, est formé entre le la section de dossier supérieure (3a) et le bras oscillant de dossier (21) du support de dossier (2).

6. Dossier selon l'une des revendications 1 à 5, **caractérisé en ce que** les deux sections de dossier (3a, 3b) sont constituées par des rembourrages de dossier au moins approximativement rigides à la déformation.

7. Dossier selon l'une des revendications 1 à 6, **caractérisé en ce que** les deux sections de dossier (3a, 3b) sont maintenues l'une au-dessus de l'autre de manière articulée sur le support de dossier (2), de façon continue sur le côté avant du dossier, et à distance l'une de l'autre sur le côté arrière du dossier, en formant un contour d'appui en forme de S.

8. Dossier selon l'une des revendications 1 à 7, **caractérisé en ce que** le bras oscillant d'appui (20) du support de dossier (2) est environ en forme de L, une aile (20a) du L étant reliée au support de dossier (21), tandis que l'autre aile (20b) du L est conçue pour la fixation d'une surface d'assise (4), et l'un des joints articulés (8b) de la liaison articulée (8) étant prévu
dans la zone entre les ailes (20a, 20b) du L.

9. Dossier selon l'une des revendications 1 à 8,
**caractérisé par** un élément de ressort (9, 10, 11) pour produire une force de rappel (F) orientée dans la direction de la lordose d'une personne utilisatrice.

10. Dossier selon la revendication 9,
**caractérisé en ce que** l'élément de ressort, notamment un ressort à lame (9) ou un ressort spiral à branches (11), est prévu dans la zone de l'un des joints articulés (8a à 8d) de la liaison articulée (8), notamment dans la zone du premier ou du troisième joint articulé (8a respectivement 8b).

11. Chaise ou siège (1), notamment siège de bureau, comprenant un dossier (2, 3) selon l'une des revendications 1 à 10, ainsi qu'une surface d'assise (4), le degré de bombé d'une partie bombée (6) d'un appui lordosique (5), dirigée vers le dos d'une personne, étant maximal dans le cas d'une position d'assise verticale d'une personne, et diminuant en fonction de la force de pression (F) exercée par la personne sur le dossier (3).

12. Siège (1) selon la revendication 11, comprenant un mécanisme synchrone (15) destiné à assurer un mouvement d'inclinaison synchronisé du dossier (2, 3) et de la surface d'assise (4) suite à un pivotement du dossier (2, 3) d'une position initiale verticale vers une position inclinée, siège dans lequel avec un mouvement d'inclinaison croissant du dossier (2, 3) en réponse à la force de pression (F) exercée par une personne, le degré de bombé de la partie bombée (6) de l'appui lordosique (5) diminue.
